# EUROPÄISCHE PATENTSCHRIFT

(11) **EP 0 123 161 B1**
(45) Veröffentlichungstag und Bekanntmachung des Hinweises auf die Patenterteilung: **04.03.1987**
(21) Anmeldenummer: 84103345.9
(22) Anmeldetag: 27.03.1984
(51) Int. Cl.: C10G 1/06

(54) **Verfahren zur Hydrierung von Kohle**
Process for the hydrogenation of coal
Procédé d'hydrogénation de charbon

(30) Priorität: 30.03.1983 DE 3311552
(43) Veröffentlichungstag der Anmeldung: 31.10.1984
(73) Patentinhaber: VEBA OEL Entwicklungs-Gesellschaft mbH, 45896 Gelsenkirchen (DE)
(72) Erfinder: Fuhrmann, Klaus, Dr. Dipl.-Chem., D-4270 Dorsten (DE); Graeser, Ulrich, Dr. Dipl.-Ing., D-4358 Haltern (DE); Merz, Ludwig, Dr. Dipl.-Ing., D-4350 Recklinghausen (DE)
(74) Vertreter: Lindner, Wolfgang

## Beschreibung

Das Dokument DE-A-2 715 625 beschreibt ein Verfahren zur Hydrierung von Kohle mit Lösungsmittel und Wasserstoff bei erhöhten Temperaturen und Drucken in Gegenwart eines Katalysators um ein flüssiges Produkt zu gewinnen. Gase und auch Feststoffe werden von den Flüssigkeiten getrennt. Das flüssige Produkt wird danach destilliert. Als Lösungsmittel werden aromatische Kohlenwasserstoffgemische verwendet, die prozeßfremd sind, wie z. B. Anthracenöl. Auch ist es möglich, prozeßstämmiges Öl zu verwenden, aber es ist nicht ersichtlich, wieviel Prozent des prozeßstämmigen Öls als Anreiböl verwendet wird oder ob die Produkte über 200 °C sieden.

Das Dokument DE-B-2 040 764 beschreibt ein Verfahren zur Verflüssigung von Kohle, wobei Kohle mit einem naphthenisch aromatischen Lösungsmittel unter Druck und bei hoher Temperatur pulverisiert wird.

Das Dokument DE-A-3 209143 beschreibt ein Verfahren zur mehrstufigen Hydrierung von Kohle, bei dem feingemahlene Kohle mit ausschließlich prozeßstämmigen Ölen angerieben und bei Drücken von 100 bis 400 bar, vorzugsweise 250 bis 350 bar und Temperaturen von 400 bis 520 °C, vorzugsweise 440 bis 490 °C, ggf. in Gegenwart von Katalysatoren mit Wasserstoff in einer Sumpfphase hydriert wird, aus dem gasförmigen Hydrierprodukt nach Abtrennung der bei der Reaktionstemperatur flüssigen, Feststoffe enthaltenden Phase unter Ausnutzung des durch die Sumpfphase gegebenen Druckes mittels fraktionierter Kondensation durch Wärmeaustausch mit Einsatzprodukten der Hydrierstufen mindestens 3 flüssige Phasen gewonnen werden, von denen mindestens eine unter Ausnutzung des durch die Sumpfphase gegebenen Druckes in einer Gasphase in Gegenwart von Katalysatoren weiter hydriert wird. Die für die Gasphasenhydrierung eingesetzten Fraktionen sollen einen Siedebereich von 180 bis 450 °C, vorzugsweise von 200 bis 350 °C besitzen, während die bei Temperaturen von mehr als 250 °C, vorzugsweise mehr als 350 °C siedenden Fraktionen des Sumpfphaseproduktes zumindest teilweise nach Entspannung als Anreibeöl zurückgeführt werden. Hierbei sowie im folgenden beziehen sich die Temperaturangaben für Siedebereiche auf die bei Atmosphärendruck (1 bar) gewonnenen Werte.

Aus « Die katalytische Druckhydrierung von Kohlen, Teeren und Mineralölen •, Springer Verlag, Berlin/Göttingen/Heidelberg 1950, Seite 42, war ebenfalls bereits bekannt, prozeßfremde Öle, z. B. als Startöle bei der Kohlehydrierung einzusetzen. Auch hat man bereits die ständige Zufuhr gewisser Mengen geeigneter « Fremdöle praktiziert, wobei der Fremdöl-Einsatz nicht wesentlich über 20 % des gesamten Anreibeöl-Bedarfs hinausging.

Gemäß vorliegender Erfindung hingegen beträgt der Anteil der prozeßfremden Kohlenwasserstoffgemische am Anreiböl mehr als 30 Gew.- %, vorzugsweise mehr als 50 Gew.- %, und kann bis zu 95 Gew.- % steigen. Bei besonders geeigneten Kohlenwasserstoffgemischen, wie schweren, sehr paraffinarmen Ölen, ist es sogar möglich, diese allein als Anreibeöl einzusetzen.

Das als Anreibeöl eingesetzte Kohlenwasserstoffgemisch soll einen Siedebeginn oberhalb 200 °C, vorzugsweise oberhalb 300 °C aufweisen. Auch die als Anreibeöl zurückgeführten prozeßstämmigen Öle sollen einen Siedebeginn von mehr als 200 °C, vorzugsweise mehr als 300 °C besitzen.

Es zeigte sich, daß naphthen- bzw. aromatenreiche Mineralöle im allgemeinen und speziell Schwer- und Schwerstöle sowie mineralölstämmige Top- und/oder Vakuumrückstände sowie Schwelöle der Ölschiefer- und Teersandaufbereitung überraschend gute Anreibeölkomponenten darstellen, die über ein gutes Asphaltlösungsvermögen verfügen. Die Einsatzmenge an prozeßstämmigem Öl als Anreibekomponente kann daher, abhängig von der Beschaffenheit des prozeßfremden Kohlenwasserstoffgemisches, reduziert werden. Damit ist es möglich, sonst der Anreibung zurückgeführtes Hydrierprodukt der Sumpfphase bzw. Gasphase als wertvolles Produkt zu gewinnen und durch weniger wertvolle Produkte in der Anreibung zu ersetzen. Im Extremfall kann die gesamte Anreibeölmenge durch prozeßfremde Öle bereitgestellt werden, die in den. Hydrierstufen zu hochwertigen . Produkten aufgearbeitet werden.

Es ergibt sich ein neuartiges Hydrierverfahren, das aufgrund der eingeschränkten bzw. fehlenden Prozeßölrückführung wirtschaftlich optimiert ist und sich durch eine zuvor nicht bekannte Flexibilität hinsichtlich der Einsatzstoffe auszeichnet.

Durch die direkte Überführung des gasförmigen Sumpfphaseproduktes in die Gasphase ohne Zwischenentspannung wird das erfindungsgemäße Verfahren reaktionstechnisch optimiert : Neben den energetischen Vorteilen werden damit unerwünschte Reaktionen der thermisch instabilen und reaktionsfreudigen Ölartigen Produkte der Sumpfphasehydrierung während der atmosphärischen Destillation vermieden.

Dies ist besonders wichtig bei Einsatz leicht verkokender schwerer mineralölstämmiger Kohlenwasserstoffgemische, Schwer- und Schwerstölen sowie Ölschiefer- oder Teersandschwerölen als Anreibeöle, deren Produkte aus der Sumpfphasenhydrierung zu Instabilität und Gumbildung neigen. Die Gemische aus kohlen-und mineralölstämmigen Ölen können zu Entmischungen neigen, insbesondere wenn die Ausgangsstoffe in der Sumpfphasenhydrierung weniger stark aufhydriert wurden.

Zudem gestattet die fraktionierte Kondensation des gasförmigen Sumpf- oder Gasphasenproduktes die Anpassung der als Anreibeöle zurückzuführenden Ölmenge und Ölqualität an die Menge und Art der prozeßfremden Anreibeöle.

Bei den bekannten, nur prozeßstämmiges Produkt als Anreibeöl einsetzenden Verfahren versucht man, das Verhältnis von Kohle zu Anreibeöl so groß wie technisch möglich zu machen, um den aufwendigen Reaktionsraum der Sumpfphasenhydrierung klein halten zu können. Man erreicht Gewichtsverhältnisse von 1 : 2 bis 1 : 1. Beim vorliegenden Verfahren hingegen, bei dem nicht nur aus Kohle, sondern auch aus dem eingesetzten prozeßfremden Kohlenwasserstoffgemisch wertvolle Hydrierprodukte erzeugt werden, kann es angebracht sein, niedrigere Kohlengehalte bis herab auf 1 : 20 zu wählen. Bevorzugt werden Gewichtsverhältnisse von Kohle und Anreibeöl von 1 : 5 bis 4 : 5.

Neben dem durch fraktionierte Kondensation aus dem gasförmigen Produkt der Sumpfphasenhydrierung gewonnenen prozeßstämmigen Öl kann auch das Öl verwendet werden, das bei der Eindickung der Sumpfphasenprodukte anfällt, die bei Reaktionstemperatur und -druck bzw. bei etwas darunterliegenden Temperaturen fest oder flüssig sind und, wie oben erwähnt, vor der Gasphasenhydrierung bzw. der fraktionierten Kondensation des gasförmigen Sumpfphaseproduktes abgeschieden werden. Die Eindickung erfolgt in üblicher Weise, zum Beispiel durch Vakuumdestillation, Schwelung oder Verkokung. Neben geeigneten prozeßfremden Kohlenwasserstoffgemischen kann das bei der Eindickung gewonnene Öl auch allein als prozeßstämmiger Teil des Anreibeöles eingesetzt werden.

Zwei Ausführungsformen des erfindungsgemäßen Verfahrens werden nachfolgend unter Bezugnahme auf die Fließbilder Fig. 1 und 2 beschrieben. In Fig. 1 ist die Arbeitsweise dargestellt, bei der nur ein Teil des Sumpfphasenproduktes der Hydrierung in der Gasphase unterworfen wird.

Feingemahlene und getrocknete- Kohle wird über die Leitung 1, evtl. unter Zusatz eines Katalysators über Leitung 2, mit einem über Leitung 3 zugeführten nicht-prozeßstämmigem flüssigen Kohlenwasserstoffgemisch im Behälter 4, evtl. unter Zusatz eines oder mehrerer prozeßstämmiger Öle aus Leitung 5, zu einem Gemisch aus Kohle und flüssigen Kohlenwasserstoffen angesetzt.

Prozeßstämmiges Öl kann als ein bei der Eindickung des Sumpfproduktes des Heißabscheiders 6, z. B. mittels Vakuumdestillation 7, gewonnener Vakuumgasölanteil über Leitung 8 oder als ein im Abscheider 9 kondensiertes 01 über Leitung 10, gegebenenfalls nach Antrennung leichter Komponenten in einer atmosphärischen Destillation 28 über Leitung 11 bereitgestellt werden.

Der Brei wird über Leitung 12 der Pumpe 13 zugeführt, dort auf einen Druck von 300 bis 700 bar gebracht und über Leitung 14 durch die Wärmetauscher 15, 16 und, nach Zusatz von Wasserstoff über Leitung 18, durch den Wärmetauscher 17 sowie nach Aufheizung im Vorheizer 19 in die Sumpfphasenhydrierung 20 gepumpt, die in der Regel aus mehreren hintereinandergeschalteten Reaktoren besteht.

Die Reaktionsprodukte verlassen über Leitung 21 den Reaktionsteil und werden im Heißabscheider 6 aufgetrennt.

Das Sumpfprodukt des Heißabscheiders, das sich aus unumgesetzter Kohle, evtl. Katalysatoren, Asphaltenen und hochsiedenden Ölen zusammensetzt, verläßt den Heißabscheider über Leitung 22, um in geeigneter Weise, z. B. durch Vakuumdestillation (7) oder Coke-Prozesse (7), zu hochsiedenden Ölen und einem Restprodukt aufgearbeitet zu werden. Das ölartige Produkt wird entweder über die Leitungen 8 und 5 in den Anreibebehälter 4 geleitet oder über die Leitungen 23 und 53 und zwischengeschalteter Kompression mit Pumpe 25 auf den Druck der Gasphasenhydrierung der Gasphasenhydrierung 24 zugeführt. Dabei kann komprimiertes Produkt nach Pumpe 25 über die Leitung 57 im Vorheizer 26 erwärmt und über die Leitungen 44 und 53 in die Gasphasenhydrierung eingebracht werden. Zusätzlich kann ölartiges Produkt über Leitung 27 aus dem Prozeß entfernt werden.

Das Restprodukt der Heißabscheidersumpfaufarbeitung verläßt über Leitung 29 den Prozeß.

Die bei den im Heißabscheider 6 herrschenden Bedingungen gasförmig vorliegenden Produkte verlassen diesen nach Durchgang durch den Wärmetauscher 31 über Leitung 30 und werden durch Wärmeaustausch mit der frischen Maische in den Wärmetauschern 17, 16 und 15 bei dem durch die Sumpfphasenhydrierung vorgegebenen Druck partiell kondensiert.

Aus dem dem Wärmetauscher 17 nachgeschalteten Abscheider 9 wird die anfallende flüssige Fraktion nach Entspannung und einer im Fließbild nicht dargestellten Abführung der freiwerdenden Gase über Leitung 10 und 5 dem Anmaischbehälter 4 zugeführt. Gegebenenfalls kann diese Fraktion über Leitung 32 zu einer atmosphärischen Destillation 28 gelangen, in der weitere leichte Anteile abdestilliert und über Leitung 33 aus dem Prozeß entfernt werden. Die in der atmosphärischen Destillation 28 verbleibenden schweren Anteile werden über die Leitungen 11 und 5 dem Anmaischbehälter 4 zugeführt oder verlassen über Leitung 34 den Prozeß.

Die im Abscheider 9 gasförmig verbleibende Fraktion wird über Leitung 35 durch weiteren Wärmeaustausch mit der frischen Maische im Wärmetauscher 16 dem Abscheider 36 zugeführt. Die hierbei anfallende flüssige Fraktion wird über Leitung 37, nach Zusatz von Wasserstoff über Leitung 38 sowie nach Wärmeaustausch mit Produkten der Sumpf- und Gasphase in den Wärmeaustauschern 39 und 31, über die Leitungen 58, 44 und 53, bzw. nach einer evtl. notwendigen Aufheizung im Vorheizer 26 über die Leitungen 56, 44 und 53, in die Gasphasenhydrierung 24 geführt. Damit wird der von der Sumpfphasenhydrierung gegebenen Prozeßdruck für die Gasphasenhydrierung ausgenutzt. Die Reaktionsprodukte verlassen den Gasphasenreaktor 24 und werden über den Wärmetauscher 39 und Leitung 40 nach Entspannung der Destillation 41 zugeführt.

Die dabei anfallenden schweren Produkte verlassen über Leitung 42 den Prozeß. Die in der Destillation 41 anfallenden gasförmigen Produkte werden dem Prozeß über Leitung 45, die leichteren flüssigen über Leitung 46 entnommen.

Die im Abscheider 36 anfallenden gaförmigen Produkte werden über Leitung 47 und Wärmeaustausch mit der frischen Maische im Wärmetauscher 15 dem Abscheider 48 zugeführt. Die dabei anfallenden flüssigen Produkte verlassen über Leitung 49 den Prozeß. Die im Abscheider 48 anfallenden gasförmigen Produkte verlassen über Leitung 50 den Prozeß und werden in eine Gasaufarbeitung abgegeben. Die Abscheider 9 und 36 sind zur Verbesserung des Trenneffektes als Verstärkerkolonnen mit Rücklauf 51, 52 ausgelegt.

Fig. 2 zeigt die Arbeitsweise, bei der das gesamte gasförmige Sumpfphasenprodukt in der Gasphase weiter hydriert wird. Auch hierbei wird fein gemahlene und getrocknete Kohle über die Leitung 1, evtl. unter Zusatz eines Katalysators über die Leitung 2, mit einem über Leitung 3 zugeführten nicht prozeßstämmigen flüssigen Kohlenwasserstoffgemisch versetzt und im Behälter 4, evtl. unter Zusatz eines bei der Eindickung des Sumpfproduktes des Heißabscheiders 6, z. B. mittels Vakuumdestillation 7, gewonnenen Öls über Leitung 5, zu einem Gemisch aus Kohle und flüssigen Kohlenwasserstoffen angesetzt. Die Mischung hat einen Feststoffgehalt von 5-50 Gew. %.

Der Brei gelangt über Leitung 12 zur Pumpe 13, die ihn auf einen Druck von 300-700 bar bringt und über Leitung 14 durch die Wärmeaustauscher 15,16 und 17 sowie nach Aufheizung im Vorheizer 19 in die Sumpfphasenhydrierung 20 pumpt, die in der Regel aus mehreren hintereinandergeschalteten Reaktoren besteht. Wasserstoff wird über Leitung 18 dem Brei in Leitung 14 zugesetzt. Die Reaktionsprodukte verlassen über Leitung 21 den Reaktionsteil und werden im Heißabscheider 6 aufgetrennt.

Das Sumpfprodukt des Heißabscheiders setzt sich aus unumgesetzter Kohle, evtl. Katalysatören, Asphaltenen und hochsiedenden Ölen zusammen. Es gelangt über Leitung 22 zu einer Aufarbeitung 7, z. B. einer Vakuumdestillation oder einem Coker, um in geeigneter Weise zu hochsiedenden Ölen und einem Restprodukt aufgearbeitet zu werden. Das ölartige Produkt wird über die Leitung 5 in den Anreibebehälter 4 geleitet oder über die Leitungen 23 und 53 und zwischengeschaltete Kompression mit Pumpe 25 auf den Druck der Gasphasenhydrierung der Gasphasenhydrierung 24 zugeführt. Erforderlichenfalls kann komprimiertes Produkt nach der Pumpe 25 über die Leitung 57 zum Vorheizer 26 gebracht, dort erwärmt und über die Leitungen 44 und 53 in die Gasphasenhydrierung 24 geführt werden. Auch kann ölartiges Produkt über Leitung 27 aus dem Prozeß entfernt werden.

Das Restprodukt der Heißabscheideraufarbeitung 7 verläßt über Leitung 29 den Prozeß.

Die bei den im Heißabscheider herrschenden Bedingungen gasförmig vorliegenden Produkte verlassen den Heißabscheider 6 und werden über die Leitungen 43, 44 und 53 unter Ausnutzung des durch die Sumpfphasenhydrierung gegebenen Druckes und Wärmeinhaltes, gegebenenfalls nach einer evtl. notwendigen Aufheizung im Vorheizer 26 über die Leitungen 56, 44 und 53, der Gasphasenhydrierung 24 zugeführt.

Die Produkte der Gasphasenhydrierung 24 werden über Leitung 55 durch Wärmeaustausch mit der frischen Maische in den Wärmetauschern 15, 16 und 17 unter dem durch die Gasphasenhydrierung gegebenen Druck partiell kondensiert.

Aus dem dem Wärmetauscher 17 nachgeschalteten Abscheider 9 wird die anfallende flüssige Fraktion, bevorzugt eine Fraktion des Mittelöl und Vakuum-Gasöl-Siedebereiches, über Leitung 59 aus dem Prozeß geführt.

Die im Abscheider 9 gasförmig verbleibende Fraktion wird über Leitung 35 und weiteren Wärmeaustausch mit der frischen Maische im Wärmetauscher 16 dem Abscheider 36 zugeführt. Die hierbei anfallende flüssige Fraktion, bevorzugt eine Fraktion des Naphthasiedebereiches, wird über Leitung 54 aus dem Prozeß entnommen.

Im Abscheider 36 anfallendes gasförmiges Produkt wird über Leitung 47 und Wärmetauscher 15 dem Abscheider 48 zugeführt, kondensierte Anteile verlassen den Prozeß über Leitung 49, in Abscheider 48 anfallenden gasförmige Produkte werden über Leitung 50 aus dem Prozeß geführt und in eine Gasaufarbeitung. gegeben.

## Patentansprüche

1. Verfahren zur Hydrierung von Kohle, bei dem feingemahlene Kohle mit Anreibeöl, das aus prozeßfremden Kohlenwasserstoffgemischen und der Rest aus prozeßstämmigem Öl besteht, angerieben und bei Drücken von 100 bis 700 bar, vorzugsweise 250 bis 350 bar und Temperaturen von 350 bis 520 °C, vorzugsweise 440 bis 490 °C, ggf. in Gegenwart von Katalysatoren, mit Wasserstoff in einer Sumpfphase hydriert wird, die bei diesen Drücken und Temperaturen flüssigen und festen Produkte abgetrennt werden, und gasförmiges Produkt, ggf. nach Zwischenkondensation, ohne Entspannung in einer Gasphase über fest angeordneten Katalysatoren weiterhydriert wird und flüssiges Produkt durch fraktionierte Kondensation gewonnen wird, dadurch gekennzeichnet, daß das Anreibeöl zu 30 bis 100 Gew.- %, vorzugsweise 50-95 Gew.- % aus prozeßfremden Kohlenwasserstoffgemischen der Gruppe mineralölstämmiger Top- und/oder Vakuumrückstand, Schwer- oder Schwerstöl, Schwelöl aus Ölschiefer und/oder Teersand mit einem Siedebeginn oberhalb 200 °C, vorzugsweise oberhalb 300 °C, und der Rest aus prozeßstämmigem Öl mit einem Siedebeginn oberhalb 200 °C, vorzugsweise oberhalb 300 °C, besteht.

2. Verfahren nach Anspruch 1, dadurch gekennzeichnet, daß Kohle und Anreibeöl im Gewichtsverhältnis 1 : 20 bis 1 : 1, vorzugsweise 1 : 5 bis 4 : 5 eingesetzt werden.

3. Verfahren nach Anspruch 1, dadurch gekennzeichnet, daß als prozeßstämmiger Teil des Anreibeöls zumindest zum Teil ein durch fraktionierte Kondensation des gasförmigen Produktes gewonnenes Öl verwendet wird.

4. Verfahren nach Anspruch 1, dadurch gekennzeichnet, daß als prozeßstämmiger Teil des Anreibeöls zumindest zum Teil das bei der Eindickung der abgetrennten flüssigen und festen Produkte gewonnene Öl verwendet wird.

## Claims

1. Process for the hydrogenation of coal, in which finely ground coal is pasted with pasting oil which consists of hydrocarbon mixtures extraneous to the process and, for the remainder, of oil originating from the process, and is hydrogenated at pressures of 100 to 700 bar, preferably 250 to 350 bar, and temperatures of 350 to 520 °C, preferably 440 to 490 °C, with hydrogen, optionally in the presence of catalysts, in a bottom phase, the products which are liquid and solid at these pressures and temperatures are separated off, and gaseous product, if appropriate after intermediate condensation, is further hydrogenated without pressure release in a gas phase. over fixed catalysts and liquid product is isolated by fractional condensation, characterized in that the pasting oil consists to the extent of 30 to 100 % by weight, preferably 50-95 % by weight, of hydrocarbon mixtures, extraneous to the process, from the group of petroleum-derived top residue and/or vacuum residue, heavy oil or very heavy oil or oil from low temperature carbonization of oil shale and/or tar sand, having a boiling range such that boiling commences above 200 °C and preferably above 300 °C, with the remainder consisting of oil originating from the process and having a boiling range such that boiling commences above 200 °C, preferably above 300 °C.

2. Process according to Claim 1, characterized in that the coal and the pasting oil are employed in a weight ratio 1 : 20 to 1 : 1, preferably 1 : 5 to 4 : 5.

3. Process according to Claim 1, characterized in that the part of the pasting oil originating from the process consists, at least partially, of an oil obtained by fractional condensation of the gaseous product.

4. Process according to Claim 1, characterized in that the part of the pasting oil originating from the process consists, at least partially, of the oil obtained on thickening the liquid and solid products separated off.

## Revendications

1. Procédé pour l'hydrogénation de charbon dans lequel on broie le charbon finement moulu avec une huile, qui est constituée de mélanges d'hydrocarbures étrangers au procédé, le reste étant une huile provenant du procédé, et soumet à une hydrogénation, sous des pressions de 100 à 700 bars ou mieux de 250 à 350 bars, et à des températures de 350 à 520 °C, de préférence 440 à 490 °C, éventuellement en présence de catalyseurs, avec de l'hydrogène, en phase liquide, que l'on sépare les produits liquides et les produits solides à ces pressions et à ces températures, et continue à hydrogéner le produit gazeux éventuellement après une condensation intermédiaire, sans détente, dans une phase gazeuse, sur des catalyseurs posés fixement, un produit liquide étant obtenu par condensation fractionnée, procédé caractérisé en ce que l'huile de broyage est constituée, pour 30 à 100 % en poids, de préférence 50 à 95 % en poids de mélanges d'hydrocarbures étrangers au procédé du groupe des résidus d'huiles minérales après distillation à la pression atmosphérique et/ou sous vide, des huiles lourdes ou très lourdes, huiles de distillation des schistes et/ou sables bitumineux avec un début d'ébullition supérieur à 200 °C, de préférence supérieur à 300 °C, le reste étant constitué d'huile provenant du procédé commençant à bouillir au-dessus de 200 °C, ou mieux au-dessus de 300 °C.

2. Procédé suivant la revendication 1, caractérisé en ce que le charbon et l'huile de broyage sont utilisés dans un rapport en poids de 1 : 20 à 1 : 1, de préférence de 1 : 5 à 4 : 5.

3. Procédé suivant la revendication 1, caractérisé en ce que, comme partie provenant du procédé de l'huile de broyage, on utilise, au moins pour partie, une huile obtenue par condensation fractionnée du produit gazeux.

4. Procédé suivant la revendication 1, caractérisé en ce que, comme partie provenant du procédé de l'huile de broyage, on utilise au moins en partie l'huile récupérée par l'épaississement des produits liquides et solides séparés.
